# EUROPÄISCHE PATENTSCHRIFT

(11) **EP 1 132 560 B1**
(45) Veröffentlichungstag und Bekanntmachung des Hinweises auf die Patenterteilung: **06.05.2009**
(21) Anmeldenummer: 01105990.4
(22) Anmeldetag: 10.03.2001
(51) Int. Cl.: E05D 7/04

(54) **Scharnier, sowie Verfahren zur Höhenverstellung eines Scharniers**
Hinge and method of height adjustment of a hinge
Charnière et procédé de réglage en hauteur d'une charnière

(30) Priorität: 10.03.2000 DE 10011449
(43) Veröffentlichungstag der Anmeldung: 12.09.2001
(73) Patentinhaber: PRÄMETA GmbH & Co. KG, 53842 Troisdorf (DE)
(72) Erfinder: Heisig, Rolf, 72768 Reutlingen (DE); Pyschik, Roman, 53175 Bonn (DE); Wasiliewski, Wladyslaw, 51106 Köln (DE)
(74) Vertreter: Dallmeyer, Georg

(56) Entgegenhaltungen:
- GB-A- 1 478 409
- US-A- 2 615 194
- US-A- 4 554 706
- US-A- 5 603 142

## Beschreibung

Die Erfindung betrifft ein Scharnier nach dem Oberbegriff des Anspruchs 1, sowie ein Verfahren nach dem Oberbegriff des Anspruchs 16.

Nach der Montage der Möbelscharniere ist es oft erforderlich, die Verarbeitungs- und Montagetoleranzen der Möbel, die sich unter anderem in nicht korrekt in einer Linie ausgerichteten Türen bemerkbar machen, durch Höhenverstellung der Türen zu korrigieren. Durch die Höhenverstellung an den Scharnieren sollen also die Türen auf eine einheitliche Höhe eingestellt werden.

Eine Höhenverstellung der Scharniere ist bisher in unterschiedlicher Weise durchgeführt worden. Der am Rahmen eines Möbelstücks befestigte rahmenseitige Scharnierteil ist in der Regel mit zwei Befestigungsschrauben an dem Rahmen befestigt. Die Schrauben sind in dem Rahmenteil durch Langlöcher geführt, die sich in Höhenverstellrichtung erstrecken, wobei die Länge der Langlöcher dem gewünschten Maß der Höhenverstellung aus einer Mittellage heraus entspricht. Beispielsweise sind in den Langlöchern Stege angeordnet, die die Befestigungsschraube in ihrer Mittellage innerhalb des Langlochs halten. Diese Stege werden, wenn eine Höhenverstellung erforderlich ist, abgebrochen. Nachteilig ist dabei, daß die Befestigungsschrauben weit herausgedreht werden müssen, um die unterhalb der Schraube angeordneten Stege abbrechen zu können. Nachteilig ist ferner, daß diese herausgebrochenen Stege herausfallen und sich in anderen im Schrank befindlichen Einbauten verfangen oder diese in ihrer Funktion blockieren.

Die US 4,554,706 beschreibt ein gattungsgemäßes Scharnier mit einer Höhenverstelleinrichtung, die das Scharnier in der Sperrstellung in einer Mittellage relativ zu einer eingeschraubten Befestigungsschraube hält.

Der Erfindung liegt die Aufgabe zugrunde, ein Scharnier der eingangs genannten Art mit einer Höhenverstelleinrichtung zu schaffen, das einfacher handhabbar ist und bei dem bei der Entsperrung aus der Mittellage keine Teile herausgebrochen werden müssen.

Zur Lösung dieser Aufgabe dienen die Merkmale des Anspruchs 1 bzw. 16.

Die Lösung sieht in vorteilhafter Weise vor, daß die Höhenverstelleinrichtung eine entsperrbare Rasteinrichtung aufweist, die in der Sperrstellung das Scharnierteil in einer Mittellage relativ zu den eingeschraubten Befestigungsschrauben hält, dass die Rasteinrichtung (20) mit Hilfe eines Werkzeugs (34) entsperrbar ist, und dass die Höhenverstelleinrichtung (8) ein Stellelement (30) aufweist, das mit Hilfe eines Werkzeugs (34) die Höhenverstellung des Scharnierteils (4;6) ermöglicht. Bei Entsperrung der Rasteinrichtung kann das Scharnierteil aus der Mittellage nach oben oder nach unten verschoben werden und anschließend durch Anziehen der Befestigungsschrauben fixiert werden.

Das Werkzeug entsperrt durch Eingriff in das Stellelement zwecks Höhenverstellung zugleich die Rasteinrichtung. Auf diese Weise wird in einem Arbeitsschritt das Scharnierteil aus der Mittellage entsperrt, wobei gleichzeitig z.B. durch Drehen des Werkzeuges die Höhenverstellung durch den Eingriff des Werkzeugs in das Stellelement ausgeführt werden kann.

Vorzugsweise ist vorgesehen, daß die Rasteinrichtung durch Verformen eines Rastvorsprungs entsperrbar ist, der in eine dem Rastvorsprung angepaßte Aussparung eingreift, um das Scharnierteil in der Mittellage zu arretieren.

Dabei kann der Rastvorsprung bleibend verformbar sein, so daß das Scharnierteil dauerhaft entsperrt ist. Alternativ kann der Rastvorsprung federnd verformbar sein, so daß das Scharnierteil auch nach einer Entsperrung wieder in der Mittellage arretiert werden kann.

Die Rasteinrichtung ist mit Hilfe eines Werkzeugs entsperrbar, wobei vorzugsweise die Entsperrung mit Hilfe eines Schraubenziehers erfolgt, der auch zum Lösen oder Anziehen der Befestigungsschrauben benötigt wird.

Die Höhenverstelleinrichtung kann aus einem ortsfesten montierten Stellelement bestehen, von dem der Rastvorsprung der Rasteinrichtung absteht und in das relativ zu dem Stellelement verschiebbare Scharnierteil eingreift. Alternativ kann ein von dem Scharnierteil abstehender Rastvorsprung in das Stellelement eingreifen.

Das Stellelement weist Führungslöcher für die Befestigungsschrauben auf und führt das Scharnierteil linear. Die Befestigungsschrauben werden durch die Führungslöcher in den Rahmen hineingeschraubt, wodurch das Stellelement ortsfest an dem Rahmen befestigt ist.

Die Führungslöcher des Stellelementes können einen in Richtung auf das Scharnierteil abstehenden Kragen aufweisen, die in die ovalen Befestigungslöcher des Scharnierteils eingreifen. Die Befestigungslöcher sind in Verstellrichtung als Langlöcher ausgeführt.

Das Stellelement besteht vorzugsweise aus einer zwischen dem Rahmen oder Türflügel und dem Scharnierteil angeordneten plattenförmigen Teil. Auf diese Weise kann das Scharnierteil flach gestaltet werden, so daß es eine geringe Aufbauhöhe aufweist. Bei einem besonders bevorzugten Ausführungsbeispiel besteht das Stellelement aus einem dünnen gestanzten Blechteil.

Das Stellelement weist eine dem Werkzeug angepaßte Aussparung auf, in die das Werkzeug eingreift, wobei durch Drehen des Werkzeugs das Scharnierteil relativ zu dem Stellelement verschiebbar ist. Das Werkzeug ist durch eine Führungsöffnung in dem Scharnierteil drehbar geführt. Bei Eingriff in die Aussparung des Stellelementes bringt das Werkzeug gleichzeitig den Rastvorsprung der Rasteinrichtung in dem Stellelement außer Eingriff mit der dem Rastvorsprung zugeordneten Aussparung.

Bei einer vorteilhaften Weiterbildung der Erfindung ist vorgesehen, daß die dem Werkzeug angepaßte Aussparung des Stellelementes und der verformbare Rastvorsprung gegenüberliegend angeordnet sind und durch einen einzigen Stanzausschnitt in dem das Stellelement bildenden plattenförmigen Teil oder Blechteil gebildet sind. Ein derartiges Stellelement ist preiswert herzustellen und erlaubt eine hohe Kraftübertragung bei der Höhenverstellung.

Weitere vorteilhafte Merkmale des Scharniers sind den weiteren Unteransprüchen zu entnehmen.

Bei dem erfindungsgemäßen Verfahren zur Höhenverstellung eines an einen Rahmen mit mehreren Scharnieren angelenkten Türflügels, bei dem die Scharniere mit Befestigungsschrauben an dem Rahmen und dem Türflügel vormontiert werden, ist vorgesehen, daß in einem ersten Schritt alle Befestigungsschrauben der rahmenseitigen oder flügelseitigen, mit einer Höhenverstelleinrichtung versehenen Scharnierteile mit einem Werkzeug gelöst werden, daß in einem zweiten Schritt eine durch die Höhenverstelleinrichtung bewirkte Sperrung der Scharnierteile in der Mittellage, vorzugsweise mit dem gleichen Werkzeug an allen Scharnieren entsperrt wird, und an dem letzten Scharnier gleichzeitig die Höhenverstellung ausgeführt wird, wobei das Werkzeug in ein Stellelement der Höhenverstelleinrichtung des Scharnierteils eingreift, das Scharnier aus der Mittellage entsperrt, und durch eine Drehbewegung den Türflügel in die gewünschte Position bringt und hält, und daß in einem dritten Schritt die Befestigungsschrauben des Scharnierteils wieder festgezogen werden.

Das erfindungsgemäße Verfahren hat den Vorteil, daß die Tür auch beim Entsperren der einzelnen Scharniere stets in ihrer Lage verbleibt. Auch beim Entsperren des letzten Scharniers kann die Tür nicht herabfallen, da das Werkzeug zwischen dem Stellelement und dem Scharnierteil im Eingriff ist und ein unkontrolliertes Herabfallen der Tür verhindert. Selbstverständlich kann der Monteur die Tür geringfügig anheben, um das Werkzeug in dem letzten Scharnier nicht zu hoch zu belasten. Mit Hilfe des Werkzeugs, vorzugsweise ein Kreuzschlitz-Schraubendreher, kann die Höhenverstellung sehr präzise ausgeführt werden, wobei bei Erreichen der richtigen Türflügelposition die Befestigungsschrauben des Scharnierteils festgezogen werden. Besonders vorteilhaft ist, daß keine Teile des Scharniers herausgebrochen werden müssen, so daß keine Bruchstücke des Scharnierteils in das Scharnier oder andere Möbelteile hereinfallen können und mühsam entfernt werden müssen.

An dem Scharnierteil können Markierungslinien vorgesehen sein, um den Betrag der Höhenverstellung ablesen und einstellen zu können.

Im folgenden werden unter Bezugnahme auf die Zeichnungen Ausführungsbeispiele der Erfindung näher erläutert:

Es zeigen:
- Fig. 1: einen mit mehreren höhenverstellbaren Scharnieren an einen Rahmen angelenkten Türflügel,
- Fig. 2: ein erstes Ausführungsbeispiel eines rahmenseitigen Scharnierteils,
- Fig. 3: einen Längsschnitt durch ein rahmenseitiges Scharnierteil,
- Fig. 4: eine perspektivische Darstellung des Stellelementes gemäß Fig. 2,
- Fig. 5: ein zweites Ausführungsbeispiel eines rahmenseitigen Scharnierteils,
- Fig. 6: einen Schnitt durch das Scharnierteil gemäß Fig. 5

Fig. 1 zeigt einen an einem Rahmen 2 eines Möbelstücks über insgesamt drei höhenverstellbare Scharniere 1 angelenkten Türflügel 3, bei dem die Scharniere 1 mit Befestigungsschrauben 14 an dem Türflügel 3 und dem Rahmen 2 vormontiert sind. Die Scharniere 1 bestehen aus einem an dem Rahmen 2 vormontierten rahmenseitigen Scharnierteil 4 und einem an dem Türflügel 3 vormontierten flügelseitigen Scharnierteil 6. Die Scharnierteile 4,6 sind gelenkig und lösbar miteinander verbunden, wobei mindestens eines der Scharnierteile 4,6 eine Höhenverstelleinrichtung 8 aufweist. Das in Fig. 2 gezeigte Scharnierteil 4 ist zur vertikalen Verstellung mit Befestigungslöchern 10 versehen, die in Verstellrichtung als Langlöcher gestaltet sind und durch die die Befestigungsschrauben 14 hindurchgeführt sind. Es versteht sich, daß nur eines der Scharnierteile 4,6 eine Höhenverstelleinrichtung 8 aufweisen muß.

Fig. 2 zeigt ein erstes Ausführungsbeispiel eines rahmenseitigen Scharnierteils 4 mit integrierter Höhenverstelleinrichtung 8. Die Höhenverstelleinrichtung 8 weist eine entsperrbare Rasteinrichtung 20 mit einem Rastvorsprung 24 auf. Der Rastvorsprung 24 greift in eine im Rastvorsprung 24 angepaßte Aussparung 28 des rahmenseitigen Scharnierteils 4 ein und arretiert damit das Scharnierteil 4 in einer Mittellage relativ zu den durch die Befestigungslöcher 10 hindurchgeschraubten Befestigungsschrauben 14. Bei dem Ausführungsbeispiel der Fig. 2 ist der Rastvorsprung 24 in Richtung auf das rahmenseitige Scharnierteil 4 abgeknickt und greift in eine in Fig. 3 sichtbare Aussparung an der Unterseite des rahmenseitigen Scharnierteils 4 ein. Mit einem Werkzeug, z.B. einem Kreuzschlitz-Schraubendreher, der durch eine Führungsöffnung 50 des Scharnierteils hindurchgesteckt wird, kann der Rastvorsprung 24 außer Eingriff mit der Aussparung 28 gebracht werden, wodurch das rahmenseitige Scharnierteil 4 relativ zu dem fest montierten Stellelement 30 der Höhenverstelleinrichtung 8 in Vertikalrichtung aus der Mittellage um ca. ± 2 bis 3 mm verschoben werden kann. Der Rastvorsprung 24 ist vorzugsweise bleibend verformbar, so daß die Höhenverstelleinrichtung 8 nach dem Einführen des Werkzeugs 34 dauerhaft entsperrt ist.

Fig. 3 zeigt einen Schnitt durch ein Scharnierteil 4 und durch das Stellelement 30, wobei insbesondere das Einrasten des Rastvorsprungs 24 in die Aussparung 28 des rahmenseitigen Scharnierteils 4 ersichtlich ist. Durch Hindurchstecken des Werkzeugs 34 durch die Führungsöffnung 50 kann der vorspringende Rastvorsprung 24 niedergedrückt werden und das rahmenseitige Scharnierteil 4 entsperrt werden. Dadurch kann bei leicht gelösten Befestigungsschrauben 14 das rahmenseitige Scharnierteil 4 auf- und abbewegt werden. Das Werkzeug 34, hier insbesondere ein Kreuzschlitz-Schraubendreher, löst beim Einführen in die Führungsöffnung 50 nicht nur die Rastverbindung 24, 28, sondern greift gleichzeitig in eine dem Werkzeug 34 angepaßte Aussparung 46 des Stellelementes 30 ein, wobei die Aussparung 46 eine Verzahnung 54 aufweist, die mit dem Kreuzschlitz des Werkzeuges 34 kooperiert, um eine Höhenverstellung zu ermöglichen. Beim Drehen des Werkzeuges 34 kann nämlich das rahmenseitige Scharnierteil 4 sehr exakt positioniert werden.

Bei Erreichen der gewünschten Einstellposition werden die Befestigungsschrauben 14 angezogen, wodurch das rahmenseitige Scharnierteil 4 auf dem Rahmen 2 exakt positioniert ist. Zusätzlich kann eine weitere Befestigungsschraube in ein Befestigungsloch 12 hineingeschraubt werden, um die Position des rahmenseitigen Scharnierteils dauerhaft festzulegen.

Fig. 4 zeigt eine perspektivische Darstellung des Stellelementes 30 mit der entsperrbaren Rasteinrichtung 20. Das plattenförmige Stellelement 30 besteht vorzugsweise aus einem dünnen Blechteil, kann aber auch aus Kunststoff bestehen. Der Rastvorsprung 24 steht gegenüber den anderen Teilen nach oben vor. Das Ausführungsbeispiel des Stellelementes 30 entspricht dem der Fig. 2. Das Stellelement 30 weist zwei Führungslöcher 38 auf, die in Richtung auf das Scharnierteil 4 abstehende Krägen 42 haben, die in die ovalen Befestigungslöcher 10 des Scharnierteils 4 eingreifen. Das Stellelement 30 kann auch Führungslöcher 38 ohne abstehende Krägen 42, oder wie in Fig. 3 gezeigt, mit die Führungslöcher 38 vollständig umgebenden Krägen 42 versehen sein.

Fig. 5 zeigt ein zweites Ausführungsbeispiel eines rahmenseitigen Scharnierteils 4, bei dem im Unterschied zu der Fig. 2 die Führungsöffnung 50 des Scharnierteils 4 eine der Kontur des Werkzeugs 34 angepaßte Verzahnung 58 aufweist und die dem Werkzeug angepaßte Aussparung 46 des Stellelementes 30 kreisförmig gestaltet ist. Das durch die Führungsöffnung 50 in die Aussparung 46 eingreifende Werkzeug 34 drückt das Stellelement 30 herunter, wobei ein ein Rastvorsprung 24 bildender Kragen 48 an der Aussparung 46 heruntergedrückt wird und außer Eingriff mit der Aussparung 28 an dem rahmenseitigen Scharnierteil 4 gebracht wird.

Dadurch ist das rahmenseitige Scharnierteil 4 aus seiner Mittellage entsperrt, wobei das aus einem Kreuzschlitz-Schraubendreher bestehende Werkzeug 34 durch den Eingriff in die Verzahnung 58 das rahmenseitige Scharnierteil 4 durch Drehen in die gewünschte Position bringen kann. Das Stellelement 30 kann bei dem Ausführungsbeispiel der Fign. 5 und 6 beispielsweise aus Kunststoff gefertigt sein.

Bei einer Höhenverstellung des Türflügels 3 werden in einem ersten Schritt alle Befestigungsschrauben 14 der rahmenseitigen, mit einer Höhenverstelleinrichtung 8 versehenen Scharnierteile 4 mit dem Werkzeug 34 gelöst. Dabei werden alle Scharnierteile 4 zunächst noch durch die entsperrbare Rasteinrichtung 20 in der Mittellage relativ zu den eingeschraubten Befestigungsschrauben 14 gehalten. In einem zweiten Schritt wird vorzugsweise mit Hilfe des gleichen Werkzeuges 34 die durch die Höhenverstelleinrichtung bewirkte Sperrung der Scharnierteile gelöst, wobei der Türflügel 3 noch von dem letzten, nicht entsperrten Scharnier 1 gehalten wird. Selbstverständlich ist es zweckmäßig, das Scharnier 1 durch leichtes Anheben des Türflügels 3 zu entlasten. Bei Entsperrung des letzten Scharniers 1 kann mit Hilfe des Werkzeugs 34 gleichzeitig die Höhenverstellung ausgeführt werden, indem das Werkzeug 34 in das Stellelement 30 der Höhenverstelleinrichtung 8 eingreift. Durch Drehen des Werkzeuges kann der Türflügel 3 in die gewünschte Einstellposition gebracht und gehalten werden, wobei in einem dritten Schritt die Befestigungsschrauben 14 des Scharnierteils 4 wieder festgezogen werden. Dadurch ist der Türflügel 3 in der gewünschten Position arretiert.

Es versteht sich, daß die Verzahnungen 54,58 des rahmenseitigen Scharnierteils 4 bzw. des Stellelementes 30 an ein bestimmtes, vorzugsweise auch für die Befestigungsschrauben 14, geeignetes Werkzeugs angepaßt sind.

Die vorstehende Beschreibung bezieht sich auf das rahmenseitige Scharnierteil 4, ist aber selbstverständlich auch auf das flügelseitige Scharnierteil 6 anwendbar.

## Patentansprüche

1. Scharnier (1) mit einem an einem Rahmen (2) vormontierbaren rahmenseitigen Scharnierteil (4) und einem an einem Türflügel (3) vormontierbaren flügelseitigen Scharnierteil (6), die gelenkig miteinander verbunden sind und wobei mindestens eines der Scharnierteile (4;6) eine Höhenverstelleinrichtung (8) mit in Verstellrichtung ovalen Befestigungslöchern (10) aufweist, durch die Befestigungsschrauben (14) hindurchgeführt sind,
wobei die Höhenverstelleinrichtung (8) eine entsperrbare Rasteinrichtung (20) aufweist, die in der Sperrstellung das Scharnierteil (4;6) in einer Mittellage relativ zu den eingeschraubten Befestigungsschrauben (14) hält,
**dadurch gekennzeichnet,**
**daß** die Rasteinrichtung (20) mit Hilfe eines Werkzeugs (34) entsperrbar ist, und
**daß** die Höhenverstelleinrichtung (8) ein Stellelement (30) aufweist, das mit Hilfe eines Werkzeugs (34) die Höhenverstellung des Scharnierteils (4;6) ermöglicht,
wobei das Werkzeug (34) durch Eingriff in das Stellelement (30) zwecks Höhenverstellung zugleich die Rasteinrichtung (20) entsperrt.

2. Scharnier nach Anspruch 1, **dadurch gekennzeichnet, daß** die Rasteinrichtung (20) durch Verformen eines Rastvorsprungs (24) entsperrbar ist, der in eine dem Rastvorsprung (24) angepaßte Aussparung (28) eingreift, um das Scharnierteil (4;6) in der Mittellage zu arretieren.

3. Scharnier nach Anspruch 2, **dadurch gekennzeichnet, daß** der Rastvorsprung (24) bleibend verformbar ist.

4. Scharnier nach Anspruch 2, **dadurch gekennzeichnet, daß** der Rastvorsprung (24) federnd verformbar ist.

5. Scharnier nach einem der Ansprüche 2 bis 4, **dadurch gekennzeichnet, daß** die Höhenverstelleinrichtung (8) aus dem ortsfest montierten Stellelement (30) besteht, von dem der Rastvorsprung (24) der Rasteinrichtung (20) absteht und in das relativ zu dem Stellelement (30) verschiebbare Scharnierteil (4;6) eingreift oder den von dem Scharnierteil (4;6) abstehenden Rastvorsprung eingreift.

6. Scharnier nach einem der Ansprüche 1 bis 5, **dadurch gekennzeichnet, daß** das Stellelement (30) Führungslöcher (38) für die Befestigungsschrauben (14) aufweist und das Scharnierteil (4;6)linear führt.

7. Scharnier nach Anspruch 6, **dadurch gekennzeichnet, daß** die Führungslöcher (38) des Stellelementes (30) in Richtung auf das Scharnierteil (4;6) abstehende Krägen (42) aufweisen, die in die ovalen Befestigungslöcher (10) des Scharnierteils (4;6) eingreifen.

8. Scharnier nach einem der Ansprüche 1 bis 7, **dadurch gekennzeichnet, daß** das Stellelement (30) aus einer zwischen dem Rahmen (2) oder Türflügel (3) und dem Scharnierteil (4;6) angeordneten plattenförmigen Teil besteht.

9. Scharnier nach einem der Ansprüche 1 bis 8, **dadurch gekennzeichnet, daß** Stellelement (30) aus einem dünnen gestanzten Blechteil besteht.

10. Scharnier nach einem der Ansprüche 1 bis 9, **dadurch gekennzeichnet, daß** das Stellelement (30) eine dem Werkzeug (34) angepaßte Aussparung (46) aufweist, in die das Werkzeug (34) eingreift, wobei durch Drehen des Werkzeugs (34) das Scharnierteil (4;6) relativ zu dem Stellelement (30) verschiebbar ist.

11. Scharnier nach einem der Ansprüche 1 bis 10, **dadurch gekennzeichnet, daß** das Werkzeug (34) durch eine Führungsöffnung (50) in dem Scharnierteil (4;6) drehbar geführt ist.

12. Scharnier nach Anspruche 10, **dadurch gekennzeichnet, daß** das Werkzeug (34) bei Eingriff in die Aussparung (46) des Stellelementes (30) gleichzeitig den Rastvorsprung (24) der Rasteinrichtung (20) an dem Stellelement (30) außer Eingriff mit der Aussparung (28) bringt.

13. Scharnier nach den Ansprüchen 2 und 10 und nach einem der Ansprüche 8 bis 12, **dadurch gekennzeichnet, daß** die dem Werkzeug (34) angepaßte Aussparung (46) des Stellelementes (30) und der verformbare Rastvorsprung (24) gegenüberliegend angeordnet sind und durch einen einzigen Stanzausschnitt in dem das Stellelement (30) bildenden plattenförmigen Teil oder Blechteil gebildet sind.

14. Scharnier nach einem der Ansprüche 11 bis 13, **dadurch gekennzeichnet, daß** die Führungsöffnung (50) des Scharnierteils (4;6) aus einem kreisförmigen Loch besteht und daß die dem Werkzeug (34) angepaßte Aussparung (46) des Stellelementes (30) eine Verzahnung (54) aufweist, wobei das Werkzeug (34) sowohl in die Führungsöffnung (50) als auch in die Aussparung (46) zwecks Höhenverstellung eingreift.

15. Scharnier nach Anspruch 10 und nach einem der Ansprüche 11 bis 13, **dadurch gekennzeichnet, daß** die Führungsöffnung (50) eine des Scharnierteils (4;6) eine der Kontur des Werkzeugs (34) angepaßte Verzahnung (58) aufweist, und daß die die dem Werkzeug (34) angepaßte Aussparung (46) kreisförmig gestaltet ist, wobei das Werkzeug (34) sowohl in die Führungsöffnung (50) als auch in die Aussparung (46) zwecks Höhenverstellung eingreift.

16. Verfahren zur Höhenverstellung eines an einem Rahmen (2) mit mehreren Scharnieren (1) nach einem der Ansprüche 1 bis 15 angelenkten Türflügels (3), wobei die Scharniere (1) mit Befestigungsschrauben (14) an dem Rahmen (2) und dem Türflügel (3) vormontiert werden,
**dadurch gekennzeichnet,**
**daß** in einem ersten Schritt alle Befestigungsschrauben (14) der rahmenseitigen oder flügelseitigen, mit einer Höhenverstelleinrichtung (8) versehenen Scharnierteile (4;6) mit einem Werkzeug (34) gelöst werden, daß in einem zweiten Schritt eine durch die Höhenverstelleinrichtung (8) bewirkte Sperrung der Scharnierteile (4;6) in der Mittellage, vorzugsweise mit dem gleichen Werkzeug (34) an allen Scharnieren (1) entsperrt wird, und an dem letzten Scharnier (1) gleichzeitig die Höhenverstellung ausgeführt wird, wobei das Werkzeug (34) in ein Stellelement (30) der Höhenverstelleinrichtung (8) des Scharnierteils (4;6) eingreift, das Scharnier (1) aus der Mittellage entsperrt wird, und durch Drehen des Werkzeugs (34) den Türflügel (3) in die gewünschte Position bringt und hält, und daß in einem dritten Schritt die Befestigungsschrauben (14) des Scharnierteils (4;6) wieder festgezogen werden.

## Claims

1. A hinge (1) comprising a frame-side hinge portion (4) adapted to be pre-mounted to a frame (2) and a wing-side hinge portion (6) adapted to be pre-mounted to a door wing (3), the hinge portions being articulated to each other and at least one of the hinge portions (4;6) being provided with a height adjustment device (8) comprising attachment holes (10) of oval shape extending in the adjustment direction, with attachment bolts (14) guided through the attachment holes,
wherein the height adjustment device (8) comprises a releasable locking device (20) which, when in its locking position, holds the hinge portion (4;6) in a central position relative to the screwed attachment bolts (14),
**characterized in that**
the locking device (20) is releasable by means of a tool (34), and
the height adjustment device (8) comprises an adjusting element (30), which, when operated by means of the tool (34), allows for height adjustment of the hinge portion (4;6),
wherein the tool (34), by engaging the adjusting element (30) for height adjustment, simultaneously releases the locking device (20).

2. The hinge according to claim 1, wherein the locking device (20) is releasable by deformation of a locking projection (24) engaging a recess (28) adapted to the locking projection (24) for thus locking the hinge portion (4;6) in its central position.

3. The hinge according to claim 2, wherein the deformation of the locking projection (24) is permanent.

4. The hinge according to claim 2, wherein the locking projection (24) is resiliently deformable.

5. The hinge according to one of claims 2 to 4, wherein the height adjustment device (8) comprises the stationary adjusting element (30), the locking projection (24) of the locking device (20) extending from the stationary adjusting element (30) and engaging the hinge portion (4;6) displaceable relative to the adjusting element (30), or being engaged by a locking projection extending from the hinge portion (4;6).

6. The hinge according to one of claims 1 to 5, wherein the adjusting element (30) is formed with guide openings (38) for the attachment bolts (14) and is configured for linear guidance of the hinge portion (4;6).

7. The hinge according to claim 6, wherein the guide openings (38) of the adjusting element (30) are provided with collars (42) projecting in the direction of the hinge portion (4;6) and engaging the oval attachment holes (10) of the hinge portion (4;6).

8. The hinge according to one of claims 1 to 7, wherein the adjusting element (30) comprises a plate-shaped member arranged between the Frame (2) or the door wing (3) and the hinge portion (4;6).

9. The hinge according to one of claims 1 to 8, wherein the adjusting element (30) comprises a thin punched member of sheet metal.

10. The hinge according to one of claims 1 to 9, wherein the adjusting element (30) comprises a recess (46) adapted to the tool (34) and provided for engagement by the tool (34), the hinge portion (4;6) being displaceable relative to the adjusting element (30) by rotating the tool (34).

11. The hinge according to one of claims 1 to 10, wherein the tool (34) is rotatably guided by means of a guide opening (50) formed in the hinge portion (4;6).

12. The hinge according to claim 10, wherein the tool (34), when engaging the recess (46) of the adjusting element (30), at the same time releases the locking projection (24) of the locking device (20) an the adjusting element (30) from the engagement with the recess (28) assigned to the locking projection (24).

13. The hinge according to claims 2 and 10 and to one of claims 8 to 12, wherein the recess (46) of the adjusting element (30) adapted to the tool (34), and the deformable locking projection (24) are arranged opposite each other and are formed by a sole punched cutout in the plate-shaped member or sheet-metal piece constituting the adjusting element (30).

14. The hinge according to one of claims 11 to 13, wherein the guide opening (50) of the hinge portion (4;6) comprises a circular hole, and wherein the recess (46) of the adjusting element (30) adapted to the tool (34) is provided with a toothing (54), the tool (34) engaging both the guide opening (50) and the recess (46) for height adjustment.

15. The hinge according to claim 10 and to one of claims 11 and 13, wherein the guide opening (50) of one of the hinge portions (4;6) is provided with a toothing (58) adapted to the contour of tool (34), and wherein the recess (46) adapted to the tool (34) is circular, the tool (34) engaging both the guide opening (50) and the recess (46) for height adjustment.

16. A method for height adjustment of a door wing (3) pivoted to a frame (2) by means of a plurality of hinges (1) according to any one of claims 1 to 15, wherein the hinges (1) are pre-mounted to the frame (2) and the door wing (3) by means of attachment bolts (14),
**characterized in that**,
in a first step, all of the attachment bolts (14) of the frame-side or wing-side hinge portions (4;6) provided with height adjustment devices (8) are loosened by application of a tool (34); in a second step, a locked state of the hinge portions (4;6) in the central position which has been established by the height adjustment device (8), is released in all of the hinges (1), preferably using the same tool, and, at the same time, the height adjustment is performed at the last hinge (1), the tool (34) engaging an adjusting element (30) of the height adjustment device (8) of the hinge portion (4;6), releasing the hinge (1) from its central position, and, by rotation of the tool (34), bringing the door wing (3) into the desired position and holding it therein; and in a third step, the attachment bolts (14) of the hinge portion (4;6) are tightened again.

## Revendications

1. Charnière (1) comprenant une partie de charnière (4) de cadre pour pré-assemblage avec un cadre (2) et une partie de charnière (6) de vantail pour pré-assemblage avec un ventail (3), les deux parties étant reliées l'une à l'autre de manière articulée, au moins une des parties de charnière (4; 6) comprenant un moyen d'ajustage vertical (8) avec des trous de fixation (10) de forme ovale, vue dans la direction d'ajustage, à travers lesquels des écrous de fixation (14) sont passés,
le moyen d'ajustage vertical (8) comprenant un moyen de verrouillage (20) débloquable qui, dans la position de verrouillage, retient la partie de charnière (4; 6) dans une position centrale par rapport aux écrous de fixation (14) vissés,
**caractérisée en ce que**
le moyen de verrouillage (20) est débloquable par un outil (34), et
le moyen d'ajustage vertical (8) comprend un élément de réglage (30) permettant l'ajustage vertical de la partie de charnière (4; 6) à l'aide d'un outil (34),
ledit outil (34) débloquant le moyen de verrouillage (20) en même temps que l'outil s'accroche dans le moyen de réglage (30) pour ajuster la position verticale.

2. Charnière selon la revendication 1, **caractérisée en ce que** le moyen de verrouillage (20) est débloquable par la déformation d'une saillie de verrouillage (24) qui s'accroche dans une encoche (28),adaptée à la saillie de verrouillage (24), pour arrêter la partie de charnière (4; 6) dans la position centrale.

3. Charnière selon la revendication 2, **caractérisée en ce que** la saillie de verrouillage (24) est déformable de manière irréversible.

4. Charnière selon la revendication 2, **caractérisée en ce que** la saillie de verrouillage (24) est déformable de manière élastique.

5. Charnière selon l'une quelconque des revendications 2 à 4, **caractérisée en ce que** le moyen d'ajustage vertical (8) est formé par l'élément de réglage (30) monté fixe, à partir duquel saille la saillie de verrouillage (24) du moyen de verrouillage (20) et s'accroche dans la partie de charnière (4; 6) déplaçable par rapport à l'élément de réglage (30) ou qui s'accroche à la saillie de verrouillage (24) saillant de la partie de charnière (4; 6).

6. Charnière selon l'une quelconque des revendications 1 à 5, **caractérisée en ce que** l'élément de réglage (30) comprend des trous de guidage (38) pour les écrous de fixation (14) et guide la partie de charnière (4; 6) linéairement.

7. Charnière selon la revendication 6, **caractérisée en ce que** les trous de guidage (38) de l'élément de réglage (30) comprennent des collerettes (42) saillant vers la partie de charnière (4; 6), les collerettes s'accrochant dans les trous de fixation ovales (10) de la partie de charnière (4; 6).

8. Charnière selon l'une quelconque des revendications 1 à 7, **caractérisée en ce que** l'élément de réglage (30) est formé d'un élément en forme de plaque disposé entre le cadre (2) ou le vantail (3) et la partie de charnière (4; 6).

9. Charnière selon l'une quelconque des revendications 1 à 8, **caractérisée en ce que** l'élément de réglage (30) est formé par un élément de tôle mince poinçonné.

10. Charnière selon l'une quelconque des revendications 1 à 9, **caractérisée en ce que** l'élément de réglage (30) présente une encoche (46) adaptée à l'outil (34), dans laquelle l'outil (34) s'accroche, la partie de charnière (4; 6) étant déplaçable par rapport à l'élément de réglage (30) par rotation de l'outil (34).

11. Charnière selon l'une quelconque des revendications 1 à 10, **caractérisée en ce que** l'outil (34) est guidé de manière rotative à travers une ouverture de guidage (50) dans la partie de charnière (4; 6).

12. Charnière selon la revendication 10, **caractérisée en ce que** l'outil (34), en étant accroché dans l'encoche (46) de l'élément de réglage (30), en même temps dégage de ladite encoche (28) la saillie de verrouillage (24) du moyen de verrouillage (20) à l'élément de réglage (30).

13. Charnière selon les revendications 2 et 10 et selon l'une quelconque des revendications 8 à 12, **caractérisée en ce que** l'encoche (46) de l'élément de réglage (30), adaptée à l'outil (34), et la saillie de verrouillage (24) déformable sont positionnés en vis-à-vis et sont formés par une seule encoche poinçonnée dans l'élément de plaque ou en tôle constituant l'élément de réglage.

14. Charnière selon l'une quelconque des revendications 11 à 13, **caractérisée en ce que** l'ouverture de guidage (50) de la partie de charnière (4; 6) est un trou circulaire et que l'encoche (46) de l'élément de réglage (30), adaptée à l'outil (34), comprend une denture (54), l'outil (34) s'accrochant dans l'ouverture de guidage (50) aussi bien que dans l'encoche (46) pour effectuer l'ajustage vertical.

15. Charnière selon la revendication 10 et selon l'une quelconque des revendications 11 à 13, **caractérisée en ce que** l'ouverture de guidage (50) de la partie de charnière (4; 6) présente une denture (58) adaptée à la contour de l'outil (34), et que l'encoche (46) adaptée à l'outil (34) est de forme circulaire, l'outil (34) s'accrochant dans l'ouverture de guidage (50) et dans l'encoche (46) pour effectuer l'ajustage vertical.

16. Procédé d'ajustage vertical d'un ventail (3) fixé de manière articulée sur un cadre (2) par plusieurs charnières (1) selon une quelconque des revendications 1 à 15, les charnières (1) étant pré-assemblées sur le cadre (2) et le ventail (3) par des vis de fixation (14),
**caractérisé en ce que**
dans une première étape toutes les vis de fixation (14) des parties de charnière (4;6) de cadre ou de ventail, prévues avec un moyen d'ajustage vertical (8), sont débloquées avec un outil (34), que, dans une deuxième étape une blocage des parties de charnière (4; 6) dans une position centrale, effectuée par le moyen d'ajustage (8), est débloquée à toutes les charnières (1), préférentiellement par le même outil (34), et qu'en même temps l'ajustage vertical est effectué à la dernière charnière, l'outil (34) s'accrochant dans un élément de réglage (30) du moyen d'ajustage vertical (8) de la partie de charnière (4; 6), la charnière (1) étant libérée de la position centrale, et le ventail (3) étant mené et retenu à la position souhaitée par rotation de l'outil (34), et que, dans une troisième étape, les vis de fixation (14) de la partie de charnière (4; 6) sont serrées de nouveau.
